# EUROPÄISCHE PATENTSCHRIFT

(11) **EP 1 631 401 B1**
(45) Veröffentlichungstag und Bekanntmachung des Hinweises auf die Patenterteilung: **14.05.2008**
(21) Anmeldenummer: 04735197.8
(22) Anmeldetag: 28.05.2004
(51) Int. Cl.: B21J 13/10

(54) **VERFAHREN UND VORRICHTUNG ZUM UMFORMEN EINES WERKSTÜCKS MIT AUTOMATISCHER HANDHABUNG**
METHOD AND DEVICE FOR RESHAPING A WORK PIECE WITH AUTOMATIC HANDLING
PROCEDE ET DISPOSITIF POUR FACONNER UNE PIECE PAR MANIPULATION AUTOMATIQUE

(30) Priorität: 06.06.2003 DE 10326105; 23.07.2003 DE 10333394
(43) Veröffentlichungstag der Anmeldung: 08.03.2006
(62) Teilanmeldung aus: 08005314.3
(73) Patentinhaber: LANGENSTEIN & SCHEMANN GMBH, D-96450 Coburg (DE)
(72) Erfinder: REISSENWEBER, Frank, 96145 Sesslach (DE); BARNICKEL, Harald, 96489 Niederfüllbach (DE); BAUERSACHS, Lothar, 96279 Weidhausen (DE)
(74) Vertreter: Schröer, Gernot H.
(86) Internationale Anmeldenummer: PCT/EP2004/005782
(87) Internationale Veröffentlichungsnummer: WO 2004/108323

(56) Entgegenhaltungen:
- DE-A- 2 554 277
- DE-A- 3 422 810
- DE-A- 4 220 796
- DE-A- 10 060 709
- US-A- 4 227 394
- US-A- 4 449 390

## Beschreibung

Die Erfindung betrifft ein Verfahren und eine Vorrichtung zum Umformen eines Werkstücks (siehe z.B. die DE-A-25 54 277).

Zum industriellen Schmieden von Werkstücken sind, insbesondere schlagende, Umformmaschinen wie Hämmer, Kurbelpressen und Spindelpressen, insbesondere Schwungrad-Spindelpressen, bekannt. Schlagende Umformmaschinen umfassen einen Arbeitsbereich, in dem zwei Werkzeuge, im Allgemeinen geradlinig, relativ zueinander bewegbar sind. Das Werkstück wird zwischen den beiden Werkzeugen angeordnet und dann durch die Schlagkraft oder Stoßenergie beim Auftreffen der Werkzeuge auf dem Werkstück und die dadurch bewirkte Umformenergie umgeformt wird.

Gemäß *VDI-Lexikon "*Produktionstechnik Verfahrenstechnik", Herausgeber Prof. Dr. Hiersig, VDI-Verlag, 1995, Seiten 1107 bis 1113 unterteilt man Schmiedehämmer in Schabottehämmer, diese wiederum unterteilt in Fallhämmer und Oberdruckhämmer, und Gegenschlaghämmer. Ein Schabottehammer umfasst eine Schabotte (oder: einen Träger, einen Amboss) als relativ zum Werkstück feststehendes Werkzeug und einen Schlagbären oder kurz Bären als relativ zum Werkstück und zur Schabotte, in der Regel vertikal, bewegtes Werkzeug. Ein Gegenschlaghammer weist zwei gegeneinander und jeweils relativ zum Boden oder zum Hammergestell, vertikal oder auch waagrecht, bewegte Schlagbären auf. Die Antriebe für die Bären von Schmiedehämmern sind im Allgemeinen hydraulisch oder pneumatisch. Bei dem eigentlichen Umform- oder Arbeitsvorgang sind das Hammergestell sowie die Hammerantriebe eines Schmiedehammers von der Umformkraft entlastet, so dass Schmiedehämmer nicht überlastbar sind. Bei Spindelpressen heißt das bewegte Werkzeug meist Stößel. Der Stößel wird zu dem ortsfesten Werkzeug durch eine Spindel geradlinig bewegt. Der Antrieb der Spindel und damit des Stößels erfolgt über einen Antriebsmotor und/oder ein Schwungrad als Energiespeicher (*VDI-Lexikon a*.*a*.*O*.)

Die Umformdruckkraft sowie die Umformtemperatur sind abhängig von dem Werkstoff, aus dem das Werkstück besteht, sowie von den Anforderungen an die Maßgenauigkeit und Oberflächenqualität. Schmiedbare Werkstoffe sind grundsätzlich alle knetbaren Metalle und Metalllegierungen, und dabei sowohl eisenhaltige Werkstoffe wie Stähle als auch nicht eisenhaltige Metalle, wie Magnesium, Aluminium, Titan, Kupfer, Nickel und Legierungen daraus. Die beim Schmieden auftretenden Temperaturen können bei einer sogenannten Kaltumformung im Bereich von Raumtemperatur, bei einer Halbwarmumformung zwischen 550°C und 750°C und bei einer sogenannten Warmumformung oberhalb 900°C liegen. Die Umformtemperatur wird üblicherweise auch in einen Temperaturbereich gelegt, in dem die zum Umformen erforderliche Umformbarkeit oder Fließfähigkeit des Werkstoffes vorliegt sowie Erholungs- und Rekristallisationsvorgänge im Werkstoff ablaufen können und auch unerwünschte Phasenumwandlungen vermieden werden.

Es ist gemäß *VDI-Lexikon "*Produktionstechnik Verfabrenstechnik", Herausgeber Prof. Dr. Hiersig, VDI-Verlag, 1995, Seiten 848 und 849 sowie 1214*,* bekannt, zur automatisierten Handhabung von Werkstücken beim Pressen oder Schmieden Handhabungsgeräte wie Manipulatoren und Industrieroboter einzusetzen, die Greifer zum Ergreifen und vorübergehenden Halten der Werkstücke aufweisen und die Werkstücke in die Schmiedemaschine einlegen oder aus dieser entnehmen. Manipulatoren sind manuell gesteuerte Bewegungseinrichtungen mit in der Regel konkreten prozessspezifischen Steuerungen oder Programmierungen. Industrieroboter sind universell einsetzbare Bewegungsautomaten mit einer hinreichenden Anzahl von Bewegungsfreiheitsgraden, realisiert durch eine entsprechende Zahl (5 bis 6) von Bewegungsachsen, und einer frei programmierbaren Steuerung zur Realisierung praktisch beliebiger Bewegungstrajektorien des Werkstücks innerhalb des vom Industrieroboter abfahrbaren oder erreichbaren Raumgebietes.

Ein Problem beim Einsatz solcher Handhabungsgeräte stellen die hohen Schlagkräfte bei einer schlagenden Umformmaschine dar, die das Handhabungsgerät beim Umformschlag erheblich belasten und beschädigen können, wenn das Handhabungsgerät beim Schlag des Bären oder Stößels das Werkstück hält.

Zur Lösung des Problems der Rückwirkung des Schlages des Bären oder Stößels der Umformmaschine sind in DE 42 20 796 A1 und DE 100 60 709 A1 Handhabungsgeräte vorgeschlagen worden, die während des Schlages nachgiebig gestellt werden können zur Dämpfung der vom Werkstück übertragenen Schlagstöße und -Vibrationen zum Antrieb hin und die bei dem Transport des Werkstücks starr gestellt werden.

Aus DE 42 20 796 A1 ist ein Handhabungsgerät zum Halten eines Schmiedeteils beim Schmiedevorgang bekannt, bei dem ein Fahrwerk über eine Manschette eine Greifereinrichtung trägt, die eine das Schmiedeteil beim Schmiedevorgang erfassende Klemmzange aufweist. Die Manschette ist hydraulisch wahlweise in einen nachgiebigen Zustand und einen starren Zustand bringbar.

Aus DE 100 60 709 A1 ist ein als Manipulator oder als Roboter ausgebildetes Handhabungsgerät zum Handhaben eines Schmiedeteiles beim Schmiedevorgang bekannt mit einer Greifzange und einem die Greifzange tragenden Greiferarm, der über ein nachgiebiges Blockstück aus einem elastisch verformbaren Material mit einem Armbereich verbunden ist, der sich mittels eines ersten Elektromotors auf und ab drehschwenken lässt und mittels eines zweiten Elektromotors heben und senken lässt. Diese beiden Bewegungen des Armbereichs werden synchronisiert von einer Steuereinrichtung. Durch die Flexibilität des Blockstücks ist der vordere Bereich des Greifers mit dem Greiferarm und der Greifzange gegenüber dem hinteren Bereich mit dem Armbereich und den Antriebsmotoren in dem Blockstück als eine Art Gelenk schwenkbar. Wenn nun der Greifer ein Schmiedewerkstück auf ein Gesenk eines Schmiedehammers legt und der Schlagbär auf das Werkstück von oben schlägt, können dadurch erzeugte Vibrationen oder Stöße in dem elastischen Blockstück gedämpft und abgefangen werden, so dass die Antriebe entlastet werden. Zum Handhaben des Werkstücks vor oder nach dem eigentlichen Umformvorgang im Schmiedehammer wird das elastische Blockstück mittels einer Starrstellstange überbrückt, die eine starre Verbindung zwischen dem Greiferarm und dem Armbereich über das Blockstück hinweg herstellt. Die Starrstellstange ist fixiert bei paralleler Stellung von vorderem Greiferarm und hinterem Armbereich und lösbar bei Aufliegen des Werkstücks auf dem Gesenk des Schmiedehammers durch Anheben des hinteren Armbereichs.

Problematisch beim automatisierten Schmieden gemäß dem Stand der Technik sind Werkstücke, die zum Abknicken neigen, insbesondere langgestreckte Werkstücke. Der Mensch ist aufgrund seines motorischen Feingefühls und seiner Erfahrung auch in der Lage, ein Abknicken des Werkstücks beim Schmieden durch die Handhabung auszugleichen oder zu verhindern, obwohl er das Werkstück nur an einer Seite hält. Die bekannten Handhabungsgeräte erlauben dagegen kein automatisiertes Schmieden, bei dem ein Abknicken des Werkstücks sicher vermieden werden kann.

Schließlich stellt es bei der Handhabung der Schmiedeteile ein weiteres Problem dar, dass die Schmiedeteile aufgrund von Fertigungs- oder Bearbeitungstoleranzen in vorhergehenden Form- oder Umformschritten zum Teil erhebliche Abweichungen in ihrer Gestalt aufweisen können, insbesondere auch an den Enden, die von dem Handhabungsgeräte ergriffen werden. Deshalb kann es beim Greifen mit den bekannten automatischen Greifeinrichtungen zu erheblichen Abweichungen der Stellung des Schmiedeteils relativ zum Handhabungsgerät und damit auch relativ zum Werkzeug der Umformmaschine kommen, was einen hohen Ausschuss und im Extremfall sogar eine Beschädigung der Werkzeuge zur Folge haben kann.

Die Position des Werkstücks im Werkzeug der Umformmaschine könnte nun beispielsweise durch eine Bilderkennung erfasst werden und das Handhabungsgerät entsprechend gesteuert werden, um eine Abweichung der Lage des Werkstücks relativ zum Werkzeug von einer Solllage zu korrigieren. Dies ist aber recht aufwendig und funktionierende Systeme stehen für die Praxis noch nicht zur Verfügung.

Aufgrund der genannten Probleme hat sich in der Praxis eine Automatisierung der Handhabung von Werkstücken bei Schmiedeprozessen mit schlagenden Umformmaschinen noch nicht entscheidend durchsetzen können. Vielmehr wird in der Praxis das Werkstück immer noch von einem Menschen manuell mit einem Greifwerkzeug in den Schmiedehammer gehalten, da entsprechend ausgebildete Menschen die richtige Handhabung des Werkstücks beim Auftreffen des Bären mit dem Schlagwerkzeug beherrschen.

Der Erfindung liegt nun die Aufgabe zugrunde, die vorgenannten Probleme beim Stand der Technik wenigstens teilweise zu verringern oder ganz zu vermeiden.

Diese Aufgabe wird gemäß der Erfindung gelöst durch ein Verfahren mit den Merkmalen des Anspruches 1 und eine Vorrichtung mit den Merkmalen des Anspruchs 16.

Die Bewegung der Werkzeuge in der Umformmaschine relativ aufeinander zu beinhaltet natürlich sowohl den Fall, dass sich nur eines der beiden Werkzeuge relativ zum Erdboden oder Maschinengestell oder einem anderen externen Bezugssystem bewegt und das andere zu diesem externen System ortsfest bleibt, beispielsweise bei einem Oberdruckhammer oder einem Fallhammer oder einer Spindelpresse, als auch den Fall, dass sich beide Werkzeuge relativ zum externen Bezugssystem bewegen, beispielsweise bei einem Gegenschlaghammer. Die Umformlage des Werkstücks bezieht sich auf dessen absolute und einstellbare geometrische Lage im Raum bezüglich eines externen Koordinatensystems. Eine Änderung der Umformlage setzt sich also im Allgemeinen aus translatorischen und/oder rotatorischen Lageänderungen oder Bewegungen zusammen, d.h. das Werkstück kann verschoben und/oder gedreht werden. Der Arbeitsbereich der Umformmaschine(n) ist der Bereich zwischen den Werkzeugen, in dem die eigentliche Umformung stattfindet. Es können auch mehrere Arbeitsbereiche zwischen zwei Werkzeugen gebildet sein, die beispielsweise durch verschiedene Gravuren in einem Gesenk definiert sein können. Beim Steuern der Handhabungsgeräte läuft die Bewegung gemäß einem vorgegebenen oder vorgebbaren Bewegungsablauf oder Bewegungsprofil oder einem entsprechend hinterlegten Steuerprogramm ab (keine Rückkopplung "open-loop-control"), während beim Regeln die Bewegungen der Handhabungsgeräte messtechnisch erfasst und an vorgegebenen Sollbewegungen (Führungsgrößen der Bewegung) angepasst oder geregelt werden (Rückkopplung, "closed-loop-control"). Automatisch bedeutet, dass zumindest beim Umformschritt selbst kein menschliches Eingreifen oder Festhalten des Werkstücks mehr erforderlich ist, sondern dies automatisiert durch die Handhabungsgeräte (oder: Bewegungsautomaten) unter Kontrolle der Kontrolleinrichtung erfolgt. Aufeinander abgestimmt sind die Bewegungen oder Positionen der Handhabungsgeräte, um das Werkstück exakt handhaben zu können, insbesondere um es beim Schlag der Umformmaschine in der Umformlage fixieren zu können. Es ist also eine kinematische Kopplung zwischen den beiden Handhabungsgeräten vorgesehen beim Handhaben des Werkstücks während dessen Umformung.

Die Erfindung beruht auf der Überlegung, das Werkstück zumindest während des Auftreffens des oder der Schlagwerkzeuge(s), der Umformmaschine beim Umformschritt an wenigstens zwei Stellen mit jeweils einem Industrieroboter festzuhalten oder gegriffen zu halten.

Dies hat zunächst den Vorteil, dass das Werkstück beim Auftreffen des oder der Werkzeuge(s) an zwei Stellen fixiert ist und damit sicherer vor einem Verspringen oder Verrutschen in den Werkzeugen bewahrt werden kann.

Ein weiterer Vorteil besteht darin, dass ein Abknicken eines längeren Werkstücks an einer Seite verhindert werden kann, da die Industrieroboter das Werkstück an beiden Seiten fixieren und beim Umformen stabilisieren können.

Ein besonderer Vorteil der Erfindung ist die Möglichkeit eines Ausgleichs einer Abweichung der Lage des Werkstücks relativ zu den Werkzeugen infolge einer entsprechende Abweichung der Gestalt eines Werkstücks in einem Bereich, in dem ein erster der Industrieroboter angreift. Dies wird bewerkstelligt, indem das Werkstück mittels des zweiten Industrieroboter in einem zweiten Bereich gegriffen und festgehalten wird. Das Werkstück wird durch die Maßnahmen gemäß der Erfindung zwischen den beiden Industrierobotern in eine Art Mittellage gebracht, während es bei dem Ergreifen mit nur einem Handhabungsgerät wie bei den Handhabungsgeräten beim Stand der Technik aufgrund der Toleranzen verschoben oder verdreht wird. Bei einer manuellen Handhabung des Werkstücks durch einen Menschen ist dieses Problem der Vorfertigungstoleranzen nicht relevant, da der Mensch eine Abweichung der Lage des Werkstücks ohne Weiteres korrigiert und das Werkstück richtig einlegt. Eine automatische Korrektur der Lage des Werkstücks durch den Einsatz einer automatischen Bilderkennung zur Bestimmung der Lage des Werkstücks ist somit gemäß der Erfindung nicht erforderlich. Bei der Erfindung werden Abweichungen sozusagen mechanisch korrigiert, indem die beiden Industrieroboter das Werkstück durch die Fixierung oder das Ergreifen an zwei Stellen in die Solllage zwingen, gegebenenfalls unter einer entsprechenden Verformung des Werkstücks.

Vorteilhafte Ausgestaltungen und Weiterbildungen des Verfahrens und der Vorrichtung zum Umformen eines Werkstücks gemäß der Erfindung ergeben sich aus den vom Anspruch 1 bzw. Anspruch 16 jeweils abhängigen Ansprüchen.

Die kinematische Kopplung der Industrieroboter wird elektronisch oder steuer- oder regelungstechnisch über eine Kopplung der Ansteuerung von deren Antriebssystemen realisiert.

Neben dem Festhalten des Werkstücks beim Umformen können die Industrieroboter auch weitere Handhabungen vornehmen, insbesondere eine oder mehrere der folgenden Handhabungen:
- Lüften des Werkstücks unmittelbar nach dem Umformstoß oder -schlag
- Umsetzen des Werkstücks von einem Arbeitsbereich einer Umformmaschine zu einem nächsten oder einer Gravur eines Werkzeugs zu einer nächsten oder von einer Umformlage zu einer nächsten
- Drehen oder Schwenken des Werkstücks, insbesondere zur Änderung einer Umformlage
- Umgreifen am Werkstück zur Berücksichtigung von dessen Gestaltänderung nach einem Umformschritt
- Aufnehmen des Werkstücks von einer Bereitstellungseinrichtung
- Transport des Werkstücks zur Umformmaschine oder von der Umformmaschine weg, insbesondere zu einer Ablage
In einer vorteilhaften Ausführungsform werden wenigstens bei einem Teil der Handhabungen des Werkstücks durch zwei Industrieroboter die beiden Industrieroboter synchron und/oder entlang zueinander im Wesentlichen konstant beabstandeter Trajektorien und/oder mit im Wesentlichen gleicher Geschwindigkeit bewegt

Die Kontrolleinrichtung steuert oder regelt die beiden Handhabungsgeräte, insbesondere deren jeweilige Antriebseinrichtungen, in einer Ausführungsform nach einem Master-Slave-Steuerprinzip, wobei ein als Slave dienender Industrieroboter einem als Master dienenden Industrieroboter in den Bewegungen folgt.

In einer alternativen bevorzugten Ausführungsform steuert die Kontrolleinrichtung die beiden Industrieroboter, insbesondere deren jeweilige Antriebseinrichtungen, unabhängig voneinander, it jeweiligen aneinander angepassten Steuerabläufen.

Im Allgemeinen fährt jeder Industrieroboter oder dessen Angriffspunkt am Werkstück während einer Bewegung und/oder Handhabung des Werkstücks entlang einer vorab ermittelten Trajektorie mit einem vorgegebenen Geschwindigkeitsverlauf und/oder folgt gespeicherten aufeinander folgenden Trajektorienpunkten in regelmäßigen Zeitabständen.

Die zugehörige Trajektorie des Industrieroboters oder dessen Angriffspunktes am Werkstück wird vorzugsweise vorab eingelernt, kann aber auch berechnet oder simuliert werden.

In einer besonderen Ausführungsform wird (nur) die Trajektorie eines der wenigstens zwei Industrieroboter oder dessen Angriffspunktes am Werkstück eingelernt und die Trajektorie des wenigstens einen weiteren Industrieroboters oder dessen Angriffspunktes am Werkstück wird aus der eingelernten Trajektorie des ersten Industrieroboters vorab berechnet und abgespeichert oder in Echtzeit berechnet.

Beim Einlernen der Trajektorie eines Industrieroboters oder dessen Angriffspunktes am Werkstück wird im Allgemeinen die zugehörige Trajektorie, abgefahren und in regelmäßigen Zeitabständen werden die Trajektorienpunkte nacheinander erfasst und abgespeichert. Der Geschwindigkeitsverlauf beim Einlernen ist vorzugsweise vorgegeben entsprechend dem späteren Geschwindigkeitsverlauf beim Prozess. Bei beliebigem Geschwindigkeitsverlauf beim Einlernen kann der tatsächliche Geschwindigkeitsverlauf beim Betrieb auch nachträglich noch berücksichtigt werden und neue Trajektorienpunkte errechnet und gespeichert werden. Der Industrieroboter oder dessen Angriffspunkt am Werkstück bei der Bewegung und/oder Handhabung des Werkstücks folgt in jedem Fall den beim Einlernen, ggf. nach Geschwindigkeitskorrektur, gespeicherten Trajektorienpunkten in denselben Zeitabständen und in derselben Reihenfolge wie beim Einlernen.

Bei Handhabungen an der Umformmaschine befinden sich die beiden Industrieroboter vorzugsweise an gegenüberliegenden Seiten des Arbeitsbereiches oder der Werkzeuge der Unformmaschine. Ferner können die Industrieroboter vorzugsweise auch in eine Parkposition bewegt werden, um den oder die Arbeitsbereich(e) der Umformmaschine(n) zugänglich zu machen

In einer vorteilhaften Ausführungsform der Vorrichtung weist jeder Industrieroboter
a) wenigstens eine Greifeinrichtung mit wenigstens zwei relativ zueinander bewegbaren Greifelementen zum Greifen des Werkstücks,
b) wenigstens eine Trägereinrichtung, an der die Greifeinrichtung befestigt oder befestigbar ist und
c) wenigstens eine Transporteinrichtung zum Transportieren der Trägereinrichtung mit der Greifeinrichtung
auf.

Die Vorrichtung wird nun vorzugsweise dadurch weitergebildet, das eine flexible Verbindung von Trägereinrichtung und Transporteinrichtung in einem flexiblen Zustand zumindest teilweise Stöße oder Schwingungen, die beim Umformvorgang vom Werkstück in der Umformmaschine auf das Handhabungsgerät übertragen werden, absorbiert und damit die Transporteinrichtung vor diesen mechanischen Belastungen schützt und dass eine starre Verbindung oder Stellung von Trägereinrichtung und Transporteinrichtung in einem starren Zustand wird dagegen beim Handhaben des Werkstücks beim Transport oder beim Drehen oder Schwenken vor oder nach Umformschritten eingesetzt.

Die Erfindung wird im folgenden anhand von Ausführungsbeispielen weiter erläutert. Dabei wird auf die Zeichnung Bezug genommen, in deren
- FIG 1: eine Vorrichtung mit zwei Industrieroboter beim Ergreifen eines Werkstücks in einer Seitenansicht,
- FIG 2: die Vorrichtung gemäß FIG 1, bei der die zwei Industrieroboter das in eine Umformmaschine gelegte Werkstück halten, in einer Seitenansicht,
- FIG 3: ein Querschnitt durch einer der Industrieroboter gemäß FIG 1 in der mit III-III bezeichneten Schnittebene und
- FIG 4: ein Schnitt gemäß FIG 3 mit geschwenkter Greifeinrichtung bzw. Betätigungseinrichtung,
- FIG 5: die Vorrichtung gemäß FIG 1 oder FIG 2, bei der die zwei Industrieroboter das in der Umformmaschine befindliche Werkstück nach dem Umformschlag lüften, in einer Seitenansicht,
- FIG 6: eine Vorrichtung zum Umformen eines Werkstücks mit zwei Industrieroboter, die das Werkstück entlang vorgegebener Bewegungsbahnen handhaben, in einer schematischen perspektivischen Ansicht,
- FIG 7: eine Vorrichtung zum Umformen eines Werkstücks mit zwei Industrieroboter bei einer Handhabung des Werkstücks in einer Draufsicht und
- FIG 8: eine Vorrichtung zum Umformen eines Werkstücks mit zwei in Parkposition befindlichen Industrieroboter in einer Draufsicht
jeweils schematisch dargestellt sind. Einander entsprechende Größen und Teile sind in den FIG 1 bis 8 mit entsprechenden Bezugszeichen versehen.

Es sind ein erster Industrieroboter (auch erstes, Handhabungsgerät genannt), mit 2 und ein zweiter Industrieroboter (auch zweites Handhabungsgerät genannt) mit 2' bezeichnet. Jedes der Handhabungsgeräte 2 und 2' ist ein Industrieroboter. In den in FIG 1 bis 5 dargestellten Ausführungsbeispielen sind die beiden Handhabungsgeräte 2 und 2' im Wesentlichen baugleich ausgebildet und umfassen jeweils eine Greifeinrichtung (oder: Greifzange) 3 bzw. 3', eine Trägerwelle 4 bzw. 4', eine Stützeinrichtung (oder: Starrstellungseinrichtung) 5 bzw. 5', ein Lagerteil 6 bzw. 6', ein flexibles Element 7 bzw. 7', einen Schwenkantrieb (oder: Rotationsantrieb) 8 bzw. 8', ein Gelenk 9 bzw. 9', eine Betätigungseinrichtung 11 bzw. 11' und eine Transporteinrichtung 16 bzw. 16'.

Jede Greifeinrichtung 3 bzw. 3' umfasst zwei jeweils eine zugehörige Greifbacke (oder: Greifelement, Zangenbacke) 30 bzw. 31 bzw. 30' und 31' aufweisende Greifhebel 32 und 33 bzw. 32' und 33' auf, die mittels der Betätigungseinrichtung 11 bzw. 11' zueinander um eine Schwenkachse E bzw. E' in einem Schwenklager 34 bzw. 34' schwenkbar sind zum Öffnen und Schließen der Greifeinrichtung 3 bzw. 3'. Die Betätigungseinrichtung 11 bzw. 11' greift in einem Angreiflager 35 bzw. 35' am Greifhebel 33 bzw. 33' an und ist in einem Schwenklager 14 bzw. 14' um eine Schwenkachse D bzw. D' schwenkbar an einem Halteteil 61 bzw. 61' des Lagerteils 6 bzw. 6' gelagert

Der Greifhebel 32 bzw. 32' der Greifeinrichtung 3 bzw. 3' ist über die Trägerwelle 4 bzw. 4' mit einem Zwischenteil 60 bzw. 60' des Lagerteils 6 bzw. 6' koaxial entlang einer Achse M verbunden. Zwischen dem Zwischenteil 60 bzw. 60' und dem mit dem Gelenk 9 bzw. 9' entlang einer zweiten Achse N verbundenen Schwenkantrieb 8 bzw. 8' ist das flexible Element 7 bzw. 7' angeordnet, das und über jeweils einen Flansch 67 und 87 bzw. 67' und 87' mit dem Zwischenteil 60 bzw. 60' und dem Schwenkantrieb 8 bzw. 8' verbunden ist und aus einem elastischem Material, vorzugsweise einem Elastomer, besteht.

In dem flexiblen Element 7 bzw. 7' sind nun die vordere Einheit des Handhabungsgerätes 2 bzw. 2', nämlich die Greifeinrichtung 3 bzw. 3', die Trägerwelle 4 bzw. 4' und das Lagerteil 6 bzw. 6' sowie die Betätigungseinrichtung 11 bzw. 11', einerseits und die hintere Einheit des Handhabungsgerätes 2 bzw. 2', nämlich der Schwenkantrieb 8 bzw. 8' und das Gelenk 9 bzw. 9' sowie die Transporteinrichtung 16 bzw. 16', und damit auch deren Achsen M und N zueinander verschwenkbar.

FIG 3 und 4 zeigen in einer geschnittenen Ansicht durch den Hubzylinder der Betätigungseinrichtung 11 und die Trägerwelle 4 sowie die Stützeinrichtung 50 des Handhabungsgeräts 2 gemäß FIG 1 ein Ausführungsbeispiel für eine Schwenkbewegung.

FIG 3 zeigt eine vertikale Stellung, bei der eine Mittelachse B des Stützteils 50 der Stützeinrichtung 5 und eine Mittelachse C der Betätigungseinrichtung 11 sowie des Lagerteils 6 zusammenfallen, die Betätigungseinrichtung 11 also in Richtung der Schwerkraft G gesehen oberhalb des Zwischenteils 60 des Lagerteils 6 angeordnet ist.

In FIG 4 ist nun die vordere Einheit des Handhabungsgerätes 2 um einen Schwenkwinkel β nach rechts im Uhrzeigersinn verschwenkt oder gedreht. Die Trägerwelle 4 rotiert dabei um die Rotationsachse R in ihrem Stützlager 54 der Stützeinrichtung 5. Die Mittelachse C der vorderen Einheit, insbesondere des Lagerteils 6 und der Betätigungseinrichtung 11, und somit auch die Greifeinrichtung 3 sind nun um den Schwenkwinkel β gegenüber der Mittelachse B der Stützeinrichtung 5 verschwenkt. Damit lässt sich ein Werkstück 10 um den entsprechenden Schwenkwinkel β drehen.

Die Stützeinrichtung 5 bzw. 5' der Handhabungsgeräte 2 und 2' gemäß FIG 1 und 2 umfasst eine längsverlaufende Verbindungsstange 53 bzw. 53', an der ein quer nach oben verlaufendes erstes Befestigungsteil 51 bzw. 51' zum Verbinden der Verbindungsstange 53 bzw. 53' mit dem Schwenkantrieb 8 bzw. 8' und weiter hinten ein quer nach oben verlaufendes zweites Befestigungsteil 52 bzw. 52' zur Verbindung der Verbindungsstange 53 bzw. 53' mit dem Gelenk 9 bzw. 9' sowie im vorderen Bereich ein quer zur Verbindungsstange 53 bzw. 53' nach oben ragendes Stützteil 50 bzw. 50' zum Fixieren oder Stützen der Trägerwelle 4 bzw. 4' angeordnet sind. Das Stützteil 50 bzw. 50' weist einen Einschnitt als Stützlager (oder: einen Wellensitz) 54 bzw. 54' für die Trägerwelle 4 bzw. 4' auf (siehe FIG 3 und 4).

Im in FIG 1 gezeigten Zustand werden die Handhabungsgeräte 2 und 2' von beiden Seiten auf ein Werkstück 10 bzw. 10' in Richtung der dargestellten Pfeile zu bewegt, wobei die Achsen M und N koaxial zueinander und horizontal, d.h. senkrecht zur Schwerkraft G, verlaufen und wobei das flexible Element 7 bzw. 7' im Wesentlichen unverformt ist. Die Verbindungsstange 53 bzw. 53' verläuft nun parallel zu den Achsen M und N und das Stützteil 50 bzw. 50' stützt die Trägerwelle 4 bzw. 4' und damit die mit ihr verbundene Greifeinrichtung 3 bzw. 3' in seinem Stützlager 54 bzw. 54' ab. Die Stützeinrichtung 5 bzw. 5' stellt also eine mechanische Überbrückung über das flexible Element 7 bzw. 7' dar und beseitigt somit in der Stellung gemäß FIG 1 die Flexibilität des Handhabungsgerätes 2 bzw. 2' in dem flexiblen Element 7 bzw. 7' zumindest in der Raumrichtung der Schwerkraft G und in den nach unten gerichteten seitlichen Richtungen zwischen der Schwerkraft G und der horizontalen Richtung. Die starre Verbindung wird allein durch das Eigengewicht der Teile des Handhabungsgerätes 2 bzw. 2' aufrechterhalten. Die Greifeinrichtungen 3 und 3' stehen in ihren vertikalen Stellungen und sind geöffnet.

Bei Erreichen des Werkstücks 10 werden die Greifeinrichtungen 3 und 3' geschlossen und somit das Werkstück 10 an seinen Enden 10A und 10B ergriffen und mittels der Transporteinrichtungen 16 und 16' zu einer Umformmaschine transportiert und dort in die Umformposition zum Umformen auf ein Werkzeug gelegt. Dabei wird über die Stützeinrichtung 5 bzw. 5' das Handhabungsgerät 2 bzw. 2' im starren Zustand gehalten.

FIG 2 zeigt das Werkstück 10 im aufgelegten Zustand auf dem unteren Werkzeug oder Gesenk 12 eines Schmiedehammers. Durch Anheben der hinteren Einheiten der Handhabungsgeräte 2 und 2', also Neigen der Mittelachse N bzw. N' von Schwenkantrieb 8 bzw. 8' und Gelenk 9 bzw. 9' um den Neigungswinkel α gegenüber der Mittelachse M bzw. M' der vorderen Einheit um das flexible Element 7 bzw. 7', wird die Stützeinrichtung 5 bzw. 5' aus dem Eingriff mit der Trägerwelle 4 bzw. 4' bracht, da die Stützeinrichtung 5 bzw. 5' mit dem Schwenkantrieb 8 bzw. 8' und dem Gelenk 9 bzw. 9' entlang der Achse N bzw. N' ausgerichtet bleibt und damit das Stützteil 50 bzw. 50' sich ausreichend von der Trägerwelle 4 bzw. 4' entfernt. Bei der Neigungsbewegung um den Winkel α bzw. α' dient dabei das Gesenk 12 über das Werkstück 10 als Widerlager.

Nun schlägt das Schlagwerkzeug 13 in der Schlagrichtung A auf das Werkstück 10. Bei der Schlagbewegung entstehen erhebliche Stoß- und Vibrationsbelastungen, die über das Werkstück 10 auf die Handhabungsgeräte 2 und 2' übertragen werden. Die elastischen Elemente 7 und 7' entkoppeln nun jedoch diese Stöße oder Vibration weitgehend von der Transporteinrichtung 16 bzw. 16' und dem Schwenkantrieb 8 bzw. 8', so dass diese Antriebsvorrichtungen vor Überlastung geschützt werden.

Abhängig vom Werkstück 10 und dem gewünschten Umformvorgang kann es jedoch in vielen Umformprozessen erforderlich sein, das Werkstück 10 vor dem Auflegen auf das Gesenk 12 zu drehen, insbesondere um eine durch das Werkstück 10 verlaufende Drehachse, beispielsweise seine Längsachse. Für eine solche Dreh- oder Schwenkbewegung werden die Greifeinrichtungen 3 und 3' mit dem ergriffenen Werkstück 10 im gestützten Zustand, d.h. bei im Eingriff in die Trägerwelle 4 befindlicher Stützeinrichtung 5, um den gewünschten Schwenkwinkel β im gleichen Umlaufsinn und mit der gleichen Dreh- oder Winkelgeschwindigkeit geschwenkt, um das Werkstück ohne Torsion in seine gewünschte Umformlage zu drehen. Dazu wird eine Drehbewegung einer Abtriebswelle eines in dem Antriebsgehäuses 80 bzw. 80' des Schwenkantriebs 8 bzw. 8' angeordneten Antriebsmotors, ggf. über ein Getriebe, über den Antriebsflansch 87 bzw. 87' und das flexible Element 7 bzw. 7' auf den Verbindungsflansch 65 bzw. 65' übertragen, der wiederum das Zwischenteil 60 bzw. 60', die Trägerwelle 4 bzw. 4' und die Greifeinrichtung 3 bzw. 3' mitdreht. Die Drehbarkeit der Greifeinrichtungen 3 und 3' kann entfallen, falls eine Drehung nicht erwünscht ist.

FIG 5 zeigt nun, ausgehend von FIG 2, die Situation kurz nach dem Auftreffen des Schlagwerkzeuges 13 auf das Werkstück 10 und die umliegenden Bereiche des Werkzeuges 12. Das Schlagwerkzeug 13 ist durch den Rückstoß sowie ggf. durch einen Antrieb wieder in einer vom Werkzeug 12 weggerichteten Aufwärtsbewegung in einer Rückholrichtung RH. Es wird nun das Werkstück 10 von dem Werkzeug 12 um einen Abstand d angehoben oder gelüftet. Diese Lüftbewegung der beiden Handhabungsgeräte 2 und 2' und des von ihnen gehaltenen Werkstückes 10 folgt somit dem nach oben sich bewegenden Schlagwerkzeug 13 richtungsgleich mit der Rückholrichtung RH. Die Handhabungsgeräte 2 und 2' bleiben dabei in der Regel in der flexiblen Stellung, wie in FIG 5 dargestellt. Bei oder nach dieser Lüftbewegung wird Zundermaterial aus dem unteren Werkzeug 12 mittels eines Gebläses ausgeblasen. Das Lüften verkürzt zudem die Berührzeit des Werkstückes 10 mit dem unteren Werkzeug oder Gesenk 12.

Nach dem Lüftvorgang kann nun entweder das Werkstück 10 erneut auf das Werkzeug 12 oder auf ein anderes Gesenk oder eine andere Gravur des Werkzeuges 12 aufgelegt werden und erneut mit dem Schlagwerkzeug 13 umgeformt werden. Es kann aber auch der Umformvorgang beendet werden und das Werkstück 10 aus der in FIG 5 dargestellten gelüfteten Stellung von den beiden Handhabungsgeräten 2 und 2' aus dem Arbeitsbereich der Umformmaschine zwischen den beiden Werkzeugen 12 und 13 herausbewegt und zu einer Ablageeinrichtung transportiert werden.

FIG. 6 zeigt ein Ausführungsbeispiel einer Handhabung eines Werkstückes 10 mit zwei Handhabungsgeräten 2 und 2', ausgehend von dem Aufnehmen an einer Bereitstellungseinrichtung 41 bis hin zum Auflegen auf einem Werkzeug 12 einer schlagenden Umformmaschine. Die Bewegungsbahnen oder Trajektorien der beiden Handhabungsgeräte 2 und 2' sind mit S und S' bezeichnet, die Bewegungsrichtungen mit Pfeilen gekennzeichnet.

Die beiden Handhabungsgeräte 2 und 2' werden jeweils zu einem Zeitpunkt t0 aus einer Park- oder Ausgangsstellung S(t0) und S'(t0) gestartet und bewegen sich auf das Werkstück 10 auf der Bereitstellungseinrichtung 41 zu. Zu einem Zeitpunkt ti erreichen die Handhabungsgeräte 2 und 2' jeweils die Enden 10A und 10B des Werkstückes 10 an den jeweiligen Positionen S(ti) und S'(ti). Nun ergreifen die Greifeinrichtungen 3 und 3' das jeweilige Ende 10A bzw. 10B des Werkstückes 10 und die Handhabungsgeräte 2 und 2' transportieren nun das Werkstück 10 entlang der Trajektorien S und S'. Die beiden Trajektorien S und S' verlaufen dabei parallel zueinander und die Handhabungsgeräte 2 und 2' werden synchron zueinander bewegt. Dadurch wird das Werkstück 10 im Wesentlichen nur translatorisch und nicht rotatorisch bewegt. Zu einem beliebigen Zeitpunkt tj ist also der Differenzvektor Δ = S'(tj) - S(tj) immer gleich. Gegen Ende der Trajektorien S und S' führen die Handhabungsgeräte 2 und 2' das Werkstück 10 in den Arbeitsbereich zwischen den Werkzeugen 12 und 13 der schlagenden Umformmaschine ein und bewegen das Werkstück 10 nach unten in eine vorgegebene Umformlage auf das Werkzeug 12 in eine Endposition S(tn) für das Handhabungsgerät 2 sowie S'(tn) für das Handhabungsgerät 2' zu einem Endzeitpunkt tn auf entgegengesetzten Seiten des Arbeitsbereichs oder Werkzeugs 12 der Umformmaschine. Das gestrichelt eingezeichnete Werkstück 10 liegt nun in der Umformlage auf dem Werkzeug 12 auf und kann umgeformt werden.

Beim Umformen halten die ebenfalls gestrichelt eingezeichneten Handhabungsgeräte 2 und 2' wieder die Enden 10A und 10B des Werkstückes 10 fest. Nach einem Umformen des Werkstückes 10 durch Stoß oder Schlag des Schlagwerkzeuges 13 auf das Werkstück 10 kann nun wie in FIG 5 eine Lüftbewegung durch die Handhabungsgeräte 2 und 2' erfolgen. Ferner kann das Werkstück 10 zusätzlich oder alternativ umgesetzt werden von einer Gravur des Werkzeuges in eine andere oder auch von der Umformmaschine wegtransportiert werden zu einer Ablage- oder Abführeinrichtung.

Die Werkzeuge 12 und 13 sind erfindungsgemäß formgebende Werkzeuge, sogenannte Gesenke mit entsprechend der gewünschten Form des Werkstückes angepassten Gravuren. Die Handhabungsgeräte halten im Allgemeinen das Werkstück 10 während des gesamten Schmiedezyklus und führen alle für den Schmiedeprozess notwendigen Handhabungsbewegungen gemeinsam und synchron aus. Als Handhabungsbewegungen kommen unter anderem Lüftbewegungen innerhalb einer Gravur sowie Umsetzbewegungen von der Zuführeinrichtung in die erste Gravur des Gesenkes, Umsetzbewegungen zwischen Gravuren des Gesenkes und Umsetzbewegungen von einer Gravur des Gesenkes in eine Abführeinrichtung vor.

Weiterhin werden bevorzugt auch Werkstücke geschmiedet, deren Enden, an denen die Handhabungsgeräte das Werkstück während der Handhabung halten, nicht symmetrisch zur Werkstückachse sind. Diese Werkstücke werden in vorhergehenden Arbeitsschritten gereckt, wobei es vorkommt, dass die Enden des Werkstückes unsymmetrisch ausgebildet werden. Dadurch, dass das Werkstück 10 an beiden Enden 10A und 10B durch jeweils ein Handhabungsgerät 2 und 2' gefasst wird, wird das Werkstück 10 automatisch ausgerichtet, so dass das Werkstück 10 lagerichtig in seiner Umformlage in die Gravur oder das Werkzeug 12 eingelegt wird.

Das gemeinsame und synchrone Fahren der beiden Handhabungsgeräte 2 und 2' wird über eine elektrische Kopplung zwischen den beiden Handhabungsgeräten 2 und 2' erreicht, wobei die Kopplung über den Master-Slave-Betrieb von elektrischen Antrieben oder aber durch das gleichzeitige Starten von unabhängig arbeitenden Antrieben erreicht wird. Das Startsignal für die einzelnen Handhabungsschritte wird von einer Kontrolleinrichtung geliefert, die den Ablauf zwischen der schlagenden Umformmaschine und den beiden Handhabungsgeräten 2 und 2' steuert. Diese Kontrolleinrichtung kann zusätzlich den kompletten Signalaustausch durchführen. In der Regel arbeitet die Kontrolleinrichtung mit Hilfe wenigstens eines digitalen Prozessors, insbesondere eines Mikroprozessors oder einer digitalen Signalprozessors, und entsprechender Speicher, in denen die Ablaufprogramme, Steueralgorithmen und Daten für die Bewegungen gespeichert sind. Für einen Master-Slave-Betrieb sind an sich bekannte Master-Slave-Steuereinheiten verwendbar. Bei unabhängig arbeitenden Antrieben sind gleiche Wegstrecken und Geschwindigkeiten sowie Fehlerrückmeldungen und Fehlerreaktionen zwischen den unabhängigen Antrieben vorgesehen, um einen exakten und im Fehlerfall sicheren Betrieb zu gewährleisten.

Bei einem typischen Schmiedezyklus wird ein Werkstück mittels einer Zuführeinrichtung oder Bereitstellungseinrichtung zugeführt. Anschließend greifen beide Handhabungsgeräte 2 und 2' das Werkstück 10 und legen das Werkstück 10 gemeinsam und synchron in eine Gravur des Gesenkes der schlagenden Gesenk-Umformmaschine ein. Nun wird die schlagende Gesenk-Umformmaschine zu einem variablem Zeitpunkt während oder am Ende der Handhabungsbewegung ausgelöst und nach Schlagauslösung wird die weitere Handhabung des Werkstückes zu einem variablen Zeitpunkt während oder am Ende der Schlagbewegung eingeleitet. Diese weitere Handhabung ist wieder gemeinsam und synchron durch beide Handhabungsgeräte 2 und 2' und kann eine Lüftbewegung des Werkstückes in der gleichen Gravur sein, ein gemeinsames und synchrones Umsetzen des Werkstückes in eine weitere Gravur oder das gemeinsam und synchrone Umsetzen des Werkstückes in eine Ablageeinrichtung für das fertig umgeformte Werkstück.

Ist das Werkstück 10 so ausgebildet, dass die ersten Handhabungs- und Schmiedeschritte mit nur einem Handhabungsgerät ausgeführt werden können, so greift das zweite Handhabungsgerät 2' zu einem späteren Zeitpunkt des Schmiedezyklusses ebenfalls das Werkstück 10 und beide Handhabungsgeräte 2 und 2' schmieden ab diesem Zeitpunkt gemeinsam und synchron wie bereits beschrieben. Das teilweise Umsetzen oder Schmieden mit nur einem Handhabungsgerät ist insbesondere sinnvoll, wenn mehr als zwei Handhabungsgeräte eingesetzt werden, da hierbei das oder die weiteren Handhabungsgeräte ein neues Werkstück bereits aufnehmen und ggf. schon schmieden können, wenn die beiden anderen Handhabungsgeräte das vorherige Schmiedeteil fertig schmieden bzw. in eine Abführeinrichtung einlegen. Durch diese Ausführung mit wenigstens drei Handhabungsgeräten sind kürzere Taktzeiten realisierbar.

FIG 7 zeigt ein weiteres Ausführungsbeispiel einer Vorrichtung zum Handhaben eines Werkstücks während eines Schmiedevorganges. Diese Vorrichtung umfasst wieder zwei Industrieroboter 2 und 2' mit jeweiligen Greifeinrichtungen 3 und 3'. Die beiden Industrieroboter (auch Handhabungsgeräte genannt) 2 und 2' nehmen ein Werkstück 10 von einer Bereitstellungseinrichtung 41, beispielsweise einem Zuführtransportband oder einer anderen automatisierten Zuführeinrichtung auf und setzen das Werkstück in eine erste Gravur 17 eines Werkzeuges 12 einer schlagenden Gesenk-Umformmaschine. Das Gegenwerkzeug oder Schlagwerkzeug dieser Gesenk-Umformmaschine ist nicht dargestellt und würde sich in der dargestellten Draufsicht oberhalb der Zeichenebene befinden. Während oder am Ende der Handhabungsbewegung oder Umsetzbewegung von der Bereitstellungseinrichtung 41 in die erste Gravur 17 des Werkzeuges 12 wird das Schlagwerkzeug der Umformmaschine ausgelöst. Nach der Schlagauslösung wird ein neuer Ablauf für die weitere Handhabung des Werkstückes 10 um einem Zeitpunkt während oder am Ende der Schlagbewegung des Schlagwerkzeuges eingeleitet. Zunächst wird bis zum Auftreffen und während des Auftreffens des Schlagwerkzeuges das Werkstück 10 in seiner Umformlage auf der Gravur 17 von den beiden Handhabungsgeräten 2 und 2' fixiert und an beiden Enden festgehalten. Nach dem Auftreffen und Lösen des Schlagwerkzeuges vom Werkstück 10 wird das Werkstück 10 von den beiden Handhabungsgeräten 2 und 2' gemäß der hinterlegten weiteren Handhabungsroutine gemeinsam und synchron gehandhabt. Zunächst wird das Werkstück 10 gelüftet, wie anhand von FIG 5 bereits erläutert, und anschließend entweder nochmals in der ersten Gravur 17 bearbeitet oder gleich in die zweite Gravur 18 des Werkzeuges 12 umgesetzt. Nach der Umsetzung des Werkstückes 10 in die zweite Gravur 18 erfolgt wieder ein Umformschritt mit Auslösung der Umformmaschine und deren Schlagwerkzeugs zu einem variablen Zeitpunkt während oder am Ende der Handhabungsbewegung zwischen der ersten Gravur 17 und der zweiten Gravur 18. Nach der Schlagauslösung wird wieder die weitere gemeinsame synchrone Handhabung des Werkstückes 10 zu einem einstellbaren Zeitpunkt während oder am Ende der Schlagbewegung eingeleitet. Es kann nun wieder gemeinsam und synchron das Werkstück von den beiden Handhabungsgeräten 2 und 2' gelüftet werden in der zweiten Gravur 18 und ggf. wieder in die Gravur 18 zu einer nochmaligen Bearbeitung eingelegt werden oder das Werkstück 10 kann gleich in die Ablageeinrichtung 42 für das fertig umgeformte Werkstück 10 umgesetzt werden.

FIG 8 zeigt eine Park- oder Ruhestellung der beiden Handhabungsgeräte 2 und 2' in einer Vorrichtung gemäß FIG 7. In der Parkstellung der Handhabungsgeräte ist ein Zugang zu den Werkzeugen 12 und 13 der Umformmaschine zum Werkzeugwechsel, zur Nachbearbeitung oder für einen manuellen Testbetrieb der schlagenden Umformmaschine möglich.

Die Bewegung der Handhabungsgeräte 2 und 2' und somit die Handhabungsbewegungen für das Werkstück 10 werden in der Regel eingelernt. Dazu wird in einem Einlernprozess das Werkstück 10 mit den beiden Handhabungsgeräten 2 und 2' entlang der vorgesehenen Trajektorie und ggf. Rotationsbewegungen geführt und die einzelnen Raumpunkte oder die entsprechenden Bewegungsparameter im Bewegungssystem der Handhabungsgeräte 2 und 2' werden in regelmäßigen Zeitabständen, typischerweise 16 ms, gespeichert. Im Ausführungsbeispiel von FIG 6 werden beispielsweise die Trajektoren S und S' der Handhabungsgeräte 2 und 2' jeweils in Form von diskreten Datensätzen, die jeweils zu einem Punkt auf den Trajektorien gehören, beginnend von den Bahnpunkten S(t0) und S'(t0) über S(ti) bzw. S'(ti), S(tj) bzw. S'(tj) bis hin zum Endpunkt S(tn) bzw. S'(tn). Bei dem späteren Prozess wird die Bewegung entlang der gespeicherten Trajektorien S und S' geführt.

Wenn beim Einlernprozess bereits der reale Geschwindigkeitsverlauf eingestellt war, so können die beim Einlernprozess erfassten Raumpunkte S(tm) bzw. S'(tm) für 0 ≤ m ≤ n unmittelbar durch schrittweises Abfahren der Zeitpunkte t0 bis tn in den vorgegebenen Zeitintervallen Δt = tm+1 - tm von zum Beispiel 16 ms abgefahren werden. Falls der Geschwindigkeitsverlauf beim Einlernprozess nicht dem realen späteren Geschwindigkeitsverlauf entspricht, so werden die beim Einlernprozess gespeicherten Bahnpunkte noch durch eine entsprechende Transformation oder Abbildung in die für den späteren Prozess vorgesehenen Bahnpunkte umgerechnet. Diese Art des Einlernens von Roboterbewegungen ist an sich bekannt und bedarf deshalb keiner detaillierteren Beschreibungen.

Anstelle einer Führung eines Referenzwerkstückes während des Einlernprozesses mit beiden Handhabungsgeräten 2 und 2' kann wegen der aufeinander abgestimmten und in der Regel synchronen Bewegung der Handhabungsgeräte 2 und 2' auch nur die Bewegung eines der Handhabungsgeräte 2 oder 2' eingelernt werden und die Bewegung des anderen Handhabungsgerätes 2' bzw. 2 an die Bewegung des eingelernten Handhabungsgerätes angepasst werden.

Dies kann insbesondere durch einen Master-Slave-Betrieb erreicht werden, bei dem insbesondere das zweite, nicht eingelernte Handhabungsgerät schrittweise den Bewegungen des eingelernten Handhabungsgerätes folgt.

Alternativ kann für die Teile der Handhabungsbewegungen, in denen die beiden Handhabungsgeräte 2 und 2' synchron und gemeinsam bewegt werden, beispielsweise wie im Ausführungsbeispiel gemäß FIG 6, nur ein Handhabungsgerät, beispielsweise das Handhabungsgerät 2, eingelernt werden und die zugehörige Bewegungstrajektorie S oder, allgemeiner, der zugehörige Bewegungsablauf, der sich aus translatorischen und rotatorischen Bewegungen zusammensetzen kann, abgespeichert werden und dann durch eine einfache Translationsabbildung über den Translationsvektor Δ gemäß FIG 6 die Trajektorie S' des zweiten Handhabungsgerätes 2' errechnet werden. Somit können die Handhabungsgeräte 2 und 2' unabhängige Antriebssysteme und Steuersysteme von der Hardware her aufweisen, sind jedoch elektrisch oder elektronisch gekoppelt durch die aneinander angepassten Steuerprogramme und Abläufe, die die synchronen Bewegungen ermöglichen. Diese Ausführungsform hat gegenüber einem Master-Slave-Betrieb den Vorteil, dass kein Schleppabstand zwischen den beiden Handhabungsgeräten 2 und 2' durch das schrittweise Nachfolgen wie beim Master-Slave-Betrieb mehr entsteht, sondern die beiden Handhabungsgeräte 2 und 2' zu jedem Zeitpunkt tm sich auf zueinander synchronen oder parallelen Bahnpunkten befinden.

Für die Handhabungsgeräte 2 und 2' können neben den anhand der FIG 1 bis 4 beschriebenen Ausführungsformen auch andere Industrieroboter verwendet werden, wobei vorzugsweise eine gute Dämpfung der Bewegungsgelenke und anderen Bewegungsmechanismen vorgesehen wird, um die Antriebe von dem Rückstoß und den Vibrationen beim Auftreffen des Schlagwerkzeuges der Umformmaschine zu entlasten. Beispielsweise können auch die eingangs genannten Handhabungsgeräte gemäß DE 42 20 796 A1 oder DE 100 60 709 A1 verwendet werden, solang es sich um Industrieroboter handelt.

Neben den beschriebenen Handhabungsbewegungen können zusätzlich oder alternativ auch weitere Handhabungsbewegungen durch die Handhabungsgeräte 2 und 2' mit oder ohne Werkstück 10 vorgesehen sein.

Der Abstand der Greifeinrichtungen, beispielsweise der Abstandsvektor Δ in FIG 6, ist in der Regel abhängig von der Länge oder entlang dieses Abstandes gemessenen Abmessung des Werkstückes und bleibt während der synchronen gemeinsamen Handhabung in der Regel konstant.

Es kann aber auch eine Volumen- oder Gestaltsänderung des Werkstückes nach dem Umformprozess, insbesondere eine Längung des Werkstückes, berücksichtigt werden, indem die Handhabungsgeräte 2 und 2' ihre Angriffspunkte am Werkstück verändern, bei einer Längung des Werkstückes beispielsweise weiter außen greifen. Dazu kann insbesondere der Greifdruck der Greifeinrichtungen 3 und 3' reduziert werden und - ohne loszulassen oder dei Greifeinrichtungen 3 und 3' zu öffnen - können die Greifeinrichtungen 3 und 3' der Handhabungsgeräte 2 und 2' entlang des Werkstücks 10 weiter nach außen gezogen werden

Ferner können die Bewegungstrajektorien der beiden Handhabungsgeräte auch in einander angepasster Weise voneinander abweichen, beispielsweise in einen Offset oder eine Korrektur aufweisen, beispielsweise wenn die Werkstücke unterschiedliche Grate oder andere unterschiedliche Gestalt an den Angriffsbereichen aufweisen.

In einer weiteren Ausführungsform ist es möglich, anstelle eines Einlernprozesses auch einen Industrieroboter mit einem innerhalb eines von ihm erreichbaren Raumbereiches gezielt steuerbaren Bewegungsverlauf zu verwenden, bei dem also die Transformationsbeschreibung in seinem dreidimensionalen Koordinatensystem eine beliebige Bewegung innerhalb des Raumbereiches erlaubt, ohne die Bewegung zuvor durchfahren zu haben. Dies kann insbesondere im Rahmen einer 3-D-Simulation erfolgen.

Das Werkstück kann auch um eine Drehachse gedreht werden, insbesondere mit Hilfe der anhand der FIG 1 bis 4 beschriebenen Ausführungsformen der Handhabungsgeräte. Ferner sind natürlich auch Drehbewegungen oder Anteile von Drehbewegungen zum Transport des Werkstückes 10 möglich, beispielsweise um durch enge Bereiche auf dem Transportweg zu gelangen.

Die Fehlerkommunikation über die in FIG 7 und 8 dargestellte Kontrolleinrichtung erlaubt es, bei einer unzulässigen Abweichung eines der Handhabungsgeräte von der vorgeschriebenen Trajektorie zu einem bestimmten Zeitpunkt den Prozess zu unterbrechen, insbesondere die Handhabungsgeräte zu stoppen.

### Bezugszeichenliste

- 2, 2': Industrieroboter, auch Handhabungsgerät genannt.
- 3, 3': Greifeinrichtung
- 4, 4': Trägerwelle
- 5, 5': Stützeinrichtung
- 6, 6': Lagerteil
- 7, 7': flexibles Element
- 8, 8': Rotationsantrieb
- 9, 9': Gelenk
- 10: Werkstück
- 11, 11': Betätigungsvorrichtung
- 12: Gesenk
- 13: Schlagwerkzeug
- 14, 14': Schwenklager
- 15, 15': Hubzylinder
- 16, 16': Transporteinrichtung
- 17, 18: Gravur
- 30, 31, 30', 31': Greifbacke
- 32, 33, 32', 33': Greifhebel
- 34, 34': Schwenklager
- 35, 35': Angreiflager
- 41: Bereitstellungseinrichtung
- 42: Ablageeinrichtung
- 43: Kontrolleinrichtung
- 50, 50': Stützteil
- 51, 52, 51', 52': Befestigungsteil
- 53, 53': Verbindungsstange
- 54, 54': Stützlager
- 60, 60': Zwischenteil
- 61, 61': Halteteil
- 65, 65': Verbindungsflansch
- 80, 80': Antriebsgehäuse
- 87, 87': Antriebsflansch
- M: vordere Achse
- N: hintere Achse
- A: Schlagrichtung
- B, C: Achse
- D, E: Schwenkachse
- F: Schwenkachse
- G: Schwerkraft
- R: Rotationsachse

## Patentansprüche

1. Verfahren zum Umformen wenigstens eines Werkstücks, bei dem
a) das Werkstück (10) in eine vorgegebene oder vorgebbare Umformlage in wenigstens einen Arbeitsbereich wenigstens einer schlagenden Umformmaschine, nämlich eines Schmiedehammers oder einer Spindelpresse oder einer Kurbelpresse, zwischen zwei zugehörigen Werkzeugen (12, 13), die formgebende Gesenkwerkzeuge zum gebundenen Umformen des Werkstückes sind, positioniert wird, wobei das Werkstück in seiner Umformlage in oder auf einem der Werkzeuge der Umformmaschine liegt oder in seiner Umformlage in oder auf das Werkzeug ein- bzw. aufgelegt wird,
b) während wenigstens eines Umformschrittes die Werkzeuge der Umformmaschine relativ aufeinander zu bewegt werden und das Werkstück zwischen den Werkzeugen umgeformt wird,
c) während jedes Umformschrittes das Werkstück von wenigstens zwei Handhabungsgeräten (2, 2') in seiner Umformlage festgehalten wird,
d) wobei die Bewegungen und Positionen der Handhabungsgeräte von wenigstens einer Kontrolleinrichtung (43) automatisch und aufeinander abgestimmt gesteuert oder geregelt werden und
e) wobei die Handhabungsgeräte Industrieroboter sind.

2. Verfahren nach Anspruch 1, bei dem das Werkstück in wenigstens zwei Umformschritten in demselben Arbeitsbereich und/oder derselben Umformlage und/oder in unterschiedlichen Arbeitsbereichen einer oder mehrerer Umformmaschine(n) und/oder in unterschiedlichen Umformlagen umgeformt wird.

3. Verfahren nach Anspruch 2, bei dem das Werkstück zwischen zwei aufeinanderfolgenden Umformschritten von wenigstens einem Handhabungsgerät von einem Arbeitsbereich zum nächsten Arbeitsbereich bzw. von einer Umformlage zur nächsten Umformlage bewegt und in dieser Umformlage positioniert wird, insbesondere zwischen einer Umformlage und einer nächsten Umformlage, vorzugsweise um eine durch das Werkstück verlaufende Drehachse, gedreht wird, insbesondere um einen Drehwinkel von etwa 90°.

4. Verfahren nach einem der vorhergehenden Ansprüche, bei dem jedes Werkstück vor dem Umformschritt oder dem ersten Umformschritt von wenigstens einem Handhabungsgerät von einer Bereitstellungseinrichtung zu dem bzw. dem ersten Arbeitsbereich der Umformmaschine(n) transportiert wird und/oder bei dem jedes Werkstück nach dem Umformschritt oder nach dem letzten Umformschritt von wenigstens einem Handhabungsgerät von dem Arbeitsbereich bzw. dem letzten Arbeitsbereich der Umformmaschine(n) zu einer Ablageeinrichtung transportiert wird.

5. Verfahren nach einem der vorhergehenden Ansprüche, bei dem das Werkstück von wenigstens zwei Handhabungsgeräten in die oder jede Umformlage oder wenigstens eine der Umformlagen positioniert wird und vorzugsweise von denselben zwei Handhabungsgeräten sowohl in die Umformlage positioniert als auch während des wenigstens einen Umformschrittes festgehalten wird und/oder von denselben zwei Handhabungsgeräten sowohl von der Bereitstellungseinrichtung zu dem bzw. dem ersten Arbeitsbereich der Umformmaschine(n) transportiert als auch in die jeweilige Umformlage positioniert wird und/oder von denselben zwei Handhabungsgeräten sowohl in die bzw. die letzte Umformlage positioniert als auch von dem Arbeitsbereich bzw. dem letzten Arbeitsbereich der Umformmaschine(n) zu einer Ablageeinrichtung transportiert wird und/oder von denselben zwei Handhabungsgeräten sowohl in jede der Umformlagen positioniert als auch in jeder der Umformlagen gehalten als auch zwischen den Umformlagen bewegt wird.

6. Verfahren nach einem der vorhergehenden Ansprüche, bei dem die wenigstens zwei Handhabungsgeräte nach dem Auftreffen der Werkzeuge und/oder während einer Relativbewegung der Werkzeuge voneinander weg das Werkstück von dem oder den Werkzeugen lüften oder abheben.

7. Verfahren nach einem der vorhergehenden Ansprüche, bei dem die Handhabungsgeräte das Werkstück während dessen Handhabung und Bewegung durchgehend ergriffen halten und/oder das Werkstück, zumindest während jedes Umformschrittes, an voneinander abgewandten Seiten oder Enden von jeweils einem Handhabungsgerät gehalten wird.

8. Verfahren nach einem der vorhergehenden Ansprüche, bei dem während einer Bewegung und/oder Handhabung des Werkstücks durch wenigstens zwei Handhabungsgeräte die Handhabungsgeräte oder deren Angriffspunkte am Werkstück entlang zueinander im Wesentlichen konstant beabstandeter Trajektorien S(t0) bewegt werden und/oder bei dem während einer Bewegung und/oder Handhabung des Werkstücks durch wenigstens zwei Handhabungsgeräte die Handhabungsgeräte oder deren Angriffspunkte am Werkstück synchron zueinander bewegt werden und/oder bei dem während einer Bewegung des Werkstücks durch wenigstens zwei Handhabungsgeräte die Handhabungsgeräte oder deren Angriffspunkte am Werkstück mit im Wesentlichen gleicher Geschwindigkeit bewegt werden und/oder bei dem bei einer Handhabung des Werkstücks durch wenigstens zwei Handhabungsgeräte die Handhabungsgeräte das Werkstück im Wesentlichen synchron aufnehmen oder loslassen.

9. Verfahren nach einem der vorhergehenden Ansprüche, bei dem zur Bewegung und/oder Handhabung des Werkstücks durch wenigstens zwei Handhabungsgeräte die Kontrolleinrichtung die beiden Handhabungsgeräte, insbesondere deren jeweilige Antriebseinrichtungen, nach einem Master-Slave-Steuerprinzip ansteuert, wobei ein als Slave dienendes Handhabungsgerät einem als Master dienenden Handhabungsgerät in den Bewegungen folgt.

10. Verfahren nach einem der vorhergehenden Ansprüche, bei dem zur Bewegung und/oder Handhabung des Werkstücks durch wenigstens zwei Handhabungsgeräte die Kontrolleinrichtung die beiden Handhabungsgeräte, insbesondere deren jeweilige Antriebseinrichtungen, unabhängig voneinander ansteuert.

11. Verfahren nach einem der vorhergehenden Ansprüche, bei dem jedes Handhabungsgerät oder dessen Angriffspunkt am Werkstück während einer Bewegung und/oder Handhabung des Werkstücks einer vorab ermittelten Trajektorie mit einem vorgegebenen Geschwindigkeitsverlauf folgt und/oder bei dem das Handhabungsgerät oder dessen Angriffspunkt am Werkstück bei der Bewegung und/oder Handhabung des Werkstücks gespeicherten aufeinander folgenden Trajektorienpunkten in regelmäßigen Zeitabständen folgt, die vorzugweise zwischen 1 ms und 50 ms, insbesondere 16 ms, betragen.

12. Verfahren nach Anspruch 11, bei dem für wenigstens ein Handhabungsgerät zu jeder Bewegung und/oder Handhabung des Werkstücks durch dieses Handhabungsgerät die zugehörige Trajektorie des Handhabungsgeräts oder dessen Angriffspunktes am Werkstück vorab eingelernt wird oder wurde, wobei insbesondere die Trajektorie eines der wenigstens zwei Handhabungsgeräte oder dessen Angriffspunktes am Werkstück eingelernt wird oder wurde und die Trajektorie des wenigstens einen weiteren Handhabungsgerätes oder dessen Angriffspunktes am Werkstück aus der eingelernten Trajcktorie des ersten Handhabungsgerätes rechnerisch bestimmt wird oder wurde und/oder wobei insbesondere zum Einlernen der Trajektorie eines Handhabungsgerätes oder dessen Angriffspunktes am Werkstück die zugehörige Trajektorie mit einem vorgegebenen Geschwindigkeitsverlauf abgefahren wird oder wurde und in regelmäßigen Zeitabständen die Trajektorienpunkte nacheinander erfasst und abgespeichert werden bzw. wurden oder wobei insbesondere zum Einlernen der Trajektorie eines Handhabungsgerätes oder dessen Angriffspunktes am Werkstück die zugehörige Trajektorie abgefahren wird oder wurde und in regelmäßigen Zeitabständen die Trajektorienpunkte nacheinander erfasst und abgespeichert werden bzw. wurden und aus diesen Trajektorienpunkten und aus einem vorgegebenen späteren Geschwindigkeitsverlauf neue Trajektorienpunkte berechnet werden, wobei insbesondere das Handhabungsgerät oder dessen Angriffspunkt am Werkstück bei der Bewegung und/oder Handhabung des Werkstücks den beim Einlernen gespeicherten Trajektorienpunkten in denselben Zeitabständen und in derselben Reihenfolge wie beim Einlernen folgt.

13. Verfahren nach einem der vorhergehenden Ansprüche, bei dem die Handhabungen und/oder Bewegungen der Handhabungsgeräte direkt in einem dreidimensionalen Koordinatensystem berechnet werden und/oder durch eine Simulation oder dergleichen erstellt und gespeichert werden.

14. Verfahren nach einem der vorhergehenden Ansprüche, bei dem in Sicherheitsschritten überprüft wird, ob das oder die Handhabungsgerät(e) ihre von der Kontrolleinrichtung vorbestimmten Bewegung und/oder Position einhalten und bei einer unzulässigen Abweichung die Bewegung der Handhabungsgeräte gestoppt wird, und/oder bei dem die Handhabungsgeräte in eine Parkposition bewegbar sind oder bewegt werden, um den oder die Arbeitsbereich(e) der Umformmaschine(n) zugänglich zu machen.

15. Verfahren nach einem der vorhergehenden Ansprüche, bei dem die wenigstens zwei Handhabungsgeräte zumindest beim Festhalten des Werkstückes während eines Umformschrittes an entgegengesetzten Seiten des Arbeitsbereichs der Umformmaschine angeordnet oder positioniert werden oder sind.

16. Vorrichtung zum Umformen wenigstens eines Werkstücks, insbesondere zur Verwendung in einem Verfahren nach einem der Ansprüche 1 bis 15 oder zur Durchführung eines Verfahrens nach einem der Ansprüche 1 bis 15, umfassend
a) wenigstens eine schlagende Umformmaschine, insbesondere einen Schmiedehammer oder eine Spindelpresse oder eine Kurbelpresse, mit wenigstens zwei relativ zueinander bewegbaren Werkzeugen (12, 13) zum Umformen eines Werkstücks, die formgebende Gesenkwerkzeuge zum gebundenen Umformen des Werkstückes sind, in einer vorgegebene oder vorgebbaren Umformlage während wenigstens eines Umformschrittes,
b) wenigstens zwei Handhabungsgeräte zum Festhalten des Werkstücks in der Umformlage während des Umformschrittes,
c) wenigstens eine Kontrolleinrichtung zum Steuern oder Regeln der Bewegungen und Positionen der Handhabungsgeräte,
d) wobei die Handhabungsgeräte Industrieroboter sind.

17. Vorrichtung nach Anspruch 16, bei der die Handhabungsgeräte jeweils wenigstens eine Antriebseinrichtung mit jeweils wenigstens einem elektrischen Antriebsmotor aufweisen und die Kontrolleinrichtung jede Antriebseinrichtung ansteuert oder bei dem wenigstens zwei Handhabungsgeräte von wenigstens einer gemeinsamen Antriebseinrichtung mit wenigstens einem elektrischen Antriebsmotor angetrieben sind und die Kontrolleinrichtung die gemeinsame Antriebseinrichtung ansteuert.

18. Vorrichtung nach Anspruch 16 oder Anspruch 17, bei der jedes Handhabungsgerät
a) wenigstens eine Greifeinrichtung mit wenigstens zwei relativ zueinander bewegbaren Greifelementen zum Greifen des Werkstücks,
b) wenigstens eine Trägereinrichtung, an der die Greifeinrichtung befestigt oder befestigbar ist und
c) wenigstens eine Transporteinrichtung zum Transportieren der Trägereinrichtung mit der Greifeinrichtung, umfasst.

19. Vorrichtung nach Anspruch 18, bei der die Trägereinrichtung und die Transporteinrichtung in einem flexiblen Zustand miteinander flexibel verbunden sind und in einem starren Zustand, zumindest in einer Raumrichtung und/oder in jeder Drehstellung der Greifeinrichtung und/oder des oder der Greifelemente, im Wesentlichen miteinander starr verbunden sind oder zueinander starr gestellt sind, indem entweder die Trägereinrichtung und die Transporteinrichtung über wenigstens ein Verbindungselement miteinander verbunden sind, das in dem flexiblen Zustand flexibel ist und in dem starren Zustand starr ist, oder indem die Trägereinrichtung und die Transporteinrichtung über wenigstens ein flexibles Element miteinander verbunden sind und in dem flexiblen Zustand nur über das flexible Element verbunden sind und in dem starren Zustand über wenigstens eine Stützeinrichtung unter Überbrückung des flexiblen Elements im Wesentlichen aneinander oder gegeneinander abgestützt sind.

20. Vorrichtung nach Anspruch 18 oder Anspruch 19, bei der jedes Handhabungsgerät wenigstens einen Rotationsantrieb zum Drehen der Greifeinrichtung um eine durch die Greifeinrichtung verlaufende Drehachse und/oder zum Drehen wenigstens eines der Greifelemente um eine durch das Greifelement verlaufende Drehachse umfasst, wobei der wenigstens ein Rotationsantrieb zum Drehen der Greifeinrichtung vorzugsweise auf der von der Greifeinrichtung und der Trägereinrichtung abgewandten Seite des Verbindungselements oder des flexiblen Elements angeordnet ist.

## Claims

1. Method for forming at least one workpiece, wherein
a) the workpiece (10) is positioned in a predefined or predefinable forming position in at least one working area of at least one percussive forming machine, namely a forging hammer or a screw press or a crank press, between two associated tools (12, 13), which are forming die tools for the closed forming of the workpiece, wherein the workpiece lies in its forming position in or on one of the tools of the forming machine or is laid in its forming position in or on the tool,
b) the tools of the forming machine are moved relative to each other and the workpiece is formed between the tools during at least one forming step,
c) the workpiece is held securely in its forming position by at least two handling devices (2, 2') during each forming step,
d) wherein the movements and positions of the handling devices are controlled or regulated automatically and in coordination with each other by at least one control device (43),
e) wherein the handling devices are industrial robots.

2. Method according to Claim 1, wherein the workpiece is formed in at least two forming steps in the same working area and/or the same forming position and/or in different working areas of one or more forming machines and/or in different forming positions.

3. Method according to Claim 2, wherein the workpiece moves between two successive forming steps of at least one handling device from one working area to the next working area or, rather, from one forming position to the next forming position and is positioned in this forming position, in particular is rotated between one forming position and the next forming position, preferably around an axis of rotation running through the workpiece, in particular around an angle of rotation of approximately 90°.

4. Method according to one of the previous claims, wherein each workpiece is transported prior to the forming step or the first forming step by at least one handling device from a supply device to the or the first, working area of the forming machine(s) and/or wherein each workpiece is transported after the forming step or after the last forming step by at least one handling device from the working area or, rather, the last working area of the forming machine(s) to a set-down device.

5. Method according to one of the previous claims, wherein the workpiece is positioned in the or each forming position or at least one of the forming positions by at least two handling devices and preferably is both positioned in the forming position and held securely during the at least one forming step by the same two handling devices and/or is both transported from the supply device to the, or rather the first, working area of the forming machine(s) and is positioned in the respective forming position by the same two handling devices and/or is both positioned in the, or rather the last, forming position and transported from the working area or, rather, the last working area of the forming machine(s) to a set-down device by the same two handling devices and/or is both positioned in each of the forming positions and held in each of the forming positions as well as moved between the forming positions by the same two handling devices.

6. Method according to one of the previous claims, wherein the at least two handling devices lift or raise the workpiece from the tool or tools after the striking of the tools and/or during a relative movement of the tools away from each other.

7. Method according to one of the previous claims, wherein the handling devices continually keep the workpiece gripped during the handling or moving of the latter and/or the workpiece is held, at least during each forming step, on sides or ends facing away from each other, in each case by a handling device.

8. Method according to one of the previous claims, wherein, during a movement and/or handling of the workpiece by at least two handling devices, the handling devices or their points of contact along the workpiece are moved at trajectories S(t0) essentially constantly spaced in relation to each other and/or wherein, during a movement and/or handling of the workpiece by at least two handling devices, the handling devices or their points of contact on the workpiece are moved synchronously in relation to each other and/or wherein, during a movement of the workpiece by at least two handling devices, the handling devices or their points of contact on the workpiece are moved at essentially the same speed and/or wherein, during handling of the workpiece by at least two handling devices, the handling devices essentially pick up or release the workpiece.

9. Method according to one of the previous claims, wherein, to move and/or handle the workpiece by at least two handling devices, the control device actuates the two handling devices, in particular their respective drive devices, according to a master-slave control principle, wherein a handling device serving as the slave follows a handling device serving as the master in its movements.

10. Method according to one of the previous claims, wherein, to move and/or handle the workpiece by at least two handling devices, the control device actuates the two handling devices, in particular their respective drive devices, independently of each other.

11. Method according to one of the previous claims, wherein each handling device or its point of contact on the workpiece during a movement and/or handling of the workpiece follows a predetermined trajectory with a predefined speed variation and/or wherein the handling device or its point of contact on the workpiece during a movement and/or handling of the workpiece follows stored successive trajectory points at regular intervals, which preferably are between 1 ms and 50 ms, in particular 16 ms.

12. Method according to Claim 11, wherein for at least one handling device, for each movement and/or handling of the workpiece by this handling device, the associated trajectory of the handling device or its point of contact on the workpiece is or has been pre-programmed, wherein in particular the trajectory of one of the at least two handling devices or its point of contact on the workpiece, is or has been computationally determined from the pre-programmed trajectory of the first handling device and/or wherein in particular, for programming the trajectory of a handling device or its point of contact on the workpiece, the relevant trajectory is or has been traced with a predefined speed variation and the trajectory points are or have been detected and stored in succession at regular intervals or wherein in particular, for programming the trajectory of a handling device or its point of contact on the workpiece, the relevant trajectory is or has been traced and the trajectory points are or have been detected and stored in succession at regular intervals, and new trajectory points are calculated from these trajectory points and from a predefined subsequent speed variation, wherein in particular the handling device or its point of contact on the workpiece with the movement and/or handling of the workpiece follows the trajectory points that have been stored on programming, at the same intervals and in the same sequence as the programming.

13. Method according to one of the previous claims, wherein the handling and/or movements of the handling devices are calculated directly in a three-dimensional system of coordinates and/or are generated and stored by simulation or the like.

14. Method according to one of the previous claims, wherein it is verified in safety stages whether the handling device or handling devices maintain their movement and/or position predetermined by the control device and the movement of the handling devices is stopped with any improper deviation, and/or wherein the handling devices can be moved or are moved into a parked position in order to make the working area(s) of the forming machine(s) accessible.

15. Method according to one of the previous claims, wherein the at least two handling devices become or are arranged or positioned on opposing sides of the working area of the forming machine, at least when holding the workpiece securely during a forming step.

16. Device for forming at least one workpiece, in particular for use in a method according to one of the Claims 1 to 15 or for carrying out a method according to one of the Claims 1 to 15, comprising
a) at least one percussive forming machine, in particular a forging hammer or a screw press or a crank press, with at least two tools (12, 13) which can be moved relative to each other for shaping a workpiece and which are forming die tools for the closed forming of the workpiece in a predefined or predefinable forming position during at least one forming step,
b) at least two handling devices for holding the workpiece securely in the forming position during the forming step,
c) at least one control device for controlling or regulating the movements and positions of the handling devices,
d) wherein the handling devices are industrial robots.

17. Device according to Claim 16, wherein the handling devices each have at least one drive device in each case with at least one electrical drive motor and the control device actuates each drive device or wherein at least two handling devices are driven by at least one common drive device with at least one electrical drive motor and the control device actuates the common drive device.

18. Device according to Claim 16 or Claim 17, wherein each handling device comprises
a) at least one gripping device with at least two gripping elements that can be moved relative to each other for gripping the workpiece,
b) at least one carrier device, to which the gripping device is or can be attached, and
c) at least one transport device for transporting the carrier device with the gripping device.

19. Device according to Claim 18, wherein the carrier device and the transport device are flexibly connected to each other in a flexible state and are essentially rigidly connected to each other in a rigid state, at least in one direction in space and/or in each rotational position of the gripping device and/or the gripping element or gripping elements, in that either the carrier device and the transport device are connected to each other by means of at least one connecting element that is flexible in the flexible state and rigid in the rigid state or the carrier device and the transport device are connected to each other by means of at least one flexible element, and are only connected by means of the flexible element in the flexible state, and in the rigid state are essentially braced together or against each other by means of at least one supporting device bridging the flexible element.

20. Device according to Claim 18 or Claim 19, wherein each handling device comprises at least one rotation drive for turning the gripping device around an axis of rotation running through the gripping device and/or for turning at least one of the gripping elements around an axis of rotation running through the gripping element, wherein the at least one rotation drive for turning the gripping device is preferably arranged on the side of the connecting element or the flexible element facing away from the gripping device and the carrier device.

## Revendications

1. Procédé pour le façonnage d'au moins une pièce, dans lequel
a) la pièce (10) est positionnée dans une position de façonnage prédéfinie ou prédéfinissable dans au moins une zone de travail d'au moins une machine de façonnage par frappe, c'est-à-dire d'un marteau pilon ou d'une presse à vis ou d'une presse à manivelle, entre deux outils (12, 13) spécifiques, qui sont des outils à matrice de formage pour le façonnage de la pièce, la pièce étant disposée dans une position de façonnage dans ou sur l'un des outils de la machine de façonnage ou étant insérée ou posée dans sa position de façonnage dans ou sur l'outil,
b) pendant au moins une étape de façonnage, les outils de la machine de façonnage sont déplacés les uns par rapport aux autres et la pièce est façonnée entre les outils,
c) pendant chaque étape de façonnage, la pièce est maintenue par au moins deux appareils de manipulation (2, 2') dans sa position de façonnage,
d) les déplacements et les positions des appareils de manipulation étant commandés ou réglés de façon automatique et coordonnée par au moins un dispositif de contrôle (43) et
e) les appareils de manipulation étant des robots industriels.

2. Procédé selon la revendication 1, dans lequel la pièce est façonnée en au moins deux étapes de façonnage dans la même zone de travail et/ou dans la même position de façonnage et/ou dans différentes zones de travail d'une ou de plusieurs machines de formage et/ou dans différentes positions de façonnage.

3. Procédé selon la revendication 2, dans lequel la pièce est déplacée entre deux étapes de façonnage consécutives d'au moins un appareil de manipulation d'une zone de travail à la prochaine zone de travail ou d'une position de façonnage à la prochaine position de façonnage et est positionnée dans cette position de façonnage, en particulier est tournée entre une position de façonnage et une prochaine position de façonnage, de préférence autour d'un axe de rotation passant par la pièce, en particulier d'un angle de rotation d'environ 90°.

4. Procédé selon l'une quelconque des revendications précédentes, dans lequel chaque pièce est transportée avant l'étape de façonnage ou la première étape de façonnage par au moins un appareil de manipulation d'un dispositif de mise à disposition à la zone de travail respectivement la première zone de travail de la machine ou des machines de façonnage et/ou dans lequel chaque pièce est transportée après l'étape de façonnage ou après la dernière étape de façonnage par au moins un appareil de manipulation de la zone de travail respectivement de la dernière zone de travail de la machine ou des machines de façonnage vers un dispositif de dépose.

5. Procédé selon l'une quelconque des revendications précédentes, dans lequel la pièce est positionnée par au moins deux appareils de manipulation dans la ou toute position de façonnage ou au moins une des positions de façonnage et est aussi bien positionnée dans la position de façonnage que maintenue pendant la au moins une étape de façonnage de préférence par les mêmes deux appareils de manipulation et/ou est aussi bien transportée par le dispositif de mise à disposition vers la respectivement la première zone de travail de la ou des machines de façonnage que positionnée dans la position de façonnage respective par les mêmes deux appareils de manipulation et/ou est aussi bien positionnée dans la respectivement la dernière position de façonnage que transportée de la zone de travail respectivement la dernière zone de travail de la ou des machines de façonnage vers un dispositif de dépose par les mêmes deux appareils de manipulation et/ou est aussi bien positionnée dans chacune des position de façonnage que maintenue dans chacune des position de façonnage ou déplacée entre les positions de façonnage par les mêmes deux appareils de manipulation.

6. Procédé selon l'une quelconque des revendications précédentes, dans lequel les au moins deux appareils de manipulation soulèvent la pièce de l'outil ou des outils après l'arrivée des outils et/ou pendant un déplacement relatif des outils à partir des uns des autres.

7. Procédé selon l'une quelconque des revendications précédentes, dans lequel les appareils de manipulation saisissent de façon continue la pièce pendant sa manipulation et son déplacement et/ou la pièce est maintenue par respectivement un appareil de manipulation, tout du moins pendant chaque étape de façonnage, sur des côtés ou des extrémités, opposés les uns aux autres.

8. Procédé selon l'une quelconque des revendications précédentes, dans lequel, pendant un déplacement et/ou une manipulation de la pièce par au moins deux appareils de manipulation, les appareils de manipulation ou leurs points d'application sur la pièce sont déplacés le long de trajectoires S(tO) espacées sensiblement de façon constante les unes des autres et/ou dans lequel, pendant un déplacement et/ou une manipulation de la pièce par au moins deux appareils de manipulation, les appareils de manipulation ou leurs points d'application sur la pièce sont déplacés de façon synchrone les uns vers les autres et/ou dans lequel, pendant un déplacement de la pièce par au moins deux appareils de manipulation, les appareils de manipulation ou leurs points d'application sur la pièce sont déplacés avec sensiblement la même vitesse et/ou dans lequel, lors d'une manipulation de la pièce par au moins deux appareils de manipulation, les appareils de manipulation réceptionnent ou relâchent la pièce de façon sensiblement synchrone.

9. Procédé selon l'une quelconque des revendications précédentes, dans lequel, pour le déplacement et/ou la manipulation de la pièce par au moins deux appareils de manipulation, le dispositif de contrôle actionne les deux appareils de manipulation, en particulier leurs dispositifs d'entraînement respectifs, selon un principe de commande maître-esclave, un appareil de manipulation servant d'esclave suivant un appareil de manipulation servant de maître dans les déplacements.

10. Procédé selon l'une quelconque des revendications précédentes, dans lequel, pour le déplacement et/ou la manipulation de la pièce par au moins deux appareils de manipulation, le dispositif de contrôle actionne les deux appareils de manipulation, en particulier leurs dispositifs d'entraînement respectifs, indépendamment les uns des autres.

11. Procédé selon l'une quelconque des revendications précédentes, dans lequel chaque appareil de manipulation ou son point d'application sur la pièce suit pendant un déplacement et/ou une manipulation de la pièce une trajectoire déterminée auparavant avec une courbe de vitesse prédéfinie et/ou dans lequel l'appareil de manipulation ou son point application sur la pièce suit lors du déplacement et/ou de la manipulation de la pièce des points de trajectoire consécutifs et mémorisés à des intervalles de temps réguliers, qui se situent de préférence entre 1 ms et 50 ms, en particulier 16 ms.

12. Procédé selon la revendication 11, dans lequel, pour au moins un appareil de manipulation pour chaque déplacement et/ou pour chaque manipulation de la pièce par cet appareil de manipulation, la trajectoire spécifique de l'appareil de manipulation ou son point d'application sur la pièce est ou a été acquise auparavant, en particulier la trajectoire de l'un des au moins deux appareils de manipulation ou de son point d'application sur la pièce étant ou ayant été acquise et la trajectoire du au moins un autre appareil de manipulation ou de son point d'application sur la pièce étant déterminée ou ayant été déterminée par le calcul à partir de la trajectoire acquise du premier appareil de manipulation et/ou, en particulier pour l'acquisition de la trajectoire d'un appareil de manipulation ou de son point d'application sur la pièce, la trajectoire spécifique étant ou ayant été parcourue avec une courbe de vitesse prédéfinie et les points de trajectoire étant ou ayant été enregistrés et stockés les uns après les autres à des intervalles de temps réguliers ou bien, en particulier pour l'acquisition de la trajectoire d'un appareil de manipulation ou de son point d'application sur la pièce, la trajectoire spécifique étant ou ayant été parcourue et les points de trajectoire étant ou ayant été enregistrés et mémorisés les uns après les autres à des intervalles de temps réguliers et de nouveaux points de trajectoire étant calculés à partir des ces points de trajectoire et à partir d'une courbe de vitesse ultérieure prédéfinie, en particulier l'appareil de manipulation ou son point d'application sur la pièce suivant lors du déplacement et/ou de la manipulation de la pièce les points de trajectoire mémorisés lors de l'acquisition aux mêmes intervalles de temps et dans le même ordre de succession que lors de l'acquisition.

13. Procédé selon l'une quelconque des revendications précédentes, dans lequel les manipulation et/ou les déplacements des appareils de manipulation sont calculés directement dans un système de cordonnées en trois dimensions et/ou sont établis et stockés par une simulation ou similaire.

14. Procédé selon l'une quelconque des revendications précédentes, dans lequel on vérifie par incréments de sécurité si le ou les appareils de manipulation respecte(nt) leur déplacement et/ou leur position prédéfini(e) par le dispositif de contrôle et le déplacement des appareils de manipulation est arrêté dans le cas d'un écart inacceptable et/ou dans lequel les appareils de manipulation peuvent être déplacés ou sont déplacés dans une position de stationnement, afin de rendre accessible la ou les zones de travail de la ou des machines de façonnage.

15. Procédé selon l'une quelconque des revendications précédentes, dans lequel les au moins deux appareils de manipulation sont disposés ou positionnés, tout du moins lors du blocage de la pièce pendant une étape de façonnage, sur des côtés opposés de la zone de travail de la machine de façonnage.

16. Dispositif pour le façonnage d'au moins une pièce, en particulier pour une utilisation dans un procédé selon l'une quelconque des revendications 1 à 15 ou pour mettre en oeuvre un procédé selon l'une quelconque des revendications 1 à 15, comprenant
a) au moins une machine de façonnage par frappe, en particulier un marteau pilon ou une presse à vis ou une presse à manivelle, comprenant au moins deux outils (12, 13) déplaçables l'un par rapport à l'autre pour le façonnage d'une pièce, qui sont des outils à matrice de formage pour le façonnage lié de la pièce, dans une position de façonnage prédéfinie ou prédéfinissable pendant au moins une étape de façonnage,
b) au moins deux appareils de manipulation pour le blocage de la pièce dans la position de façonnage pendant l'étape de façonnage,
c) au moins un dispositif de contrôle pour la commande ou le réglage des déplacements et positions des appareils de manipulation,
d) les appareils de manipulation étant des robots industriels.

17. Dispositif selon la revendication 16, sur lequel les appareils de manipulation présentent chacun au moins un dispositif d'entraînement avec à chaque fois au moins un moteur d'entraînement électrique et le dispositif de contrôle actionne chaque dispositif d'entraînement ou dans lequel au moins deux appareils de manipulation sont entraînés par au moins un dispositif d'entraînement commun avec au moins un moteur d'entraînement électrique et le dispositif de contrôle actionne le dispositif d'entraînement commun.

18. Dispositif selon la revendication 16 ou la revendication 17, sur lequel chaque appareil de manipulation
a) comporte au moins un dispositif de préhension avec au moins deux éléments de préhension pouvant être déplacés l'un par rapport à l'autre pour la préhension de la pièce,
b) au moins un dispositif support, sur lequel le dispositif de préhension est fixé ou peut être fixé et
c) au moins un dispositif de transport pour le transport de dispositif support avec le dispositif de préhension.

19. Dispositif selon la revendication 18, sur lequel le dispositif support et le dispositif de transport sont reliés l'un à l'autre de façon souple dans un état souple et sont reliés sensiblement l'un à l'autre de façon rigide ou sont placés de façon rigide l'un par rapport à l'autre dans un état rigide, au moins dans une direction de l'espace et/ou dans toute position de rotation du dispositif de préhension et/ou du ou des éléments de préhension, du fait que soit le dispositif support et le dispositif de transport sont reliés l'un à l'autre au moyen d'au moins un élément de liaison, lequel est souple dans l'état souple et rigide dans l'état rigide, soit du fait que le dispositif support et le dispositif de transport sont reliés l'un à l'autre par au moins un élément flexible et ne sont reliés dans l'état souple que par l'élément souple et sont soutenus l'un sur l'autre ou l'un contre l'autre dans l'état rigide par au moins un dispositif de soutien avec le franchissement de l'élément flexible.

20. Dispositif selon la revendication 18 ou la revendication 19, sur lequel chaque appareil de manipulation comporte au moins un entraînement de rotation pour la rotation du dispositif de préhension autour d'un axe de rotation passant par le dispositif de préhension et/ou pour la rotation d'au moins un des éléments de préhension autour d'un axe de rotation passant par l'élément de préhension, le au moins un entraînement de rotation destiné à la notation du dispositif de préhension étant disposé de préférence sur le côté, opposé au dispositif de préhension et au dispositif support, de l'élément de liaison ou de l'élément flexible.
